# FASCICULE DE BREVET EUROPEEN

(11) **EP 0 290 355 B1**
(45) Date de publication et mention de la délivrance du brevet: **19.12.1990**
(21) Numéro de dépôt: 88420117.9
(22) Date de dépôt: 12.04.1988
(51) Int. Cl.: B66B 13/08

(54) **Mécanisme d'entraînement de portes de type accordéon pour cabines d'ascenseurs**
Falttürenantriebsvorrichtung für Fahrkörbe von Aufzügen
Driving mechanism for accordeon-type doors of lift cars

(30) Priorité: 05.05.1987 FR 8706681
(43) Date de publication de la demande: 09.11.1988
(73) Titulaire: SOCIETE LYONNAISE DE CONSTRUCTION DE MATERIEL D'ASCENSEURS S.L.Y.C.M.A., F-69693 Chaponost (FR)
(72) Inventeur: Pellet, Alain, F-69630 Chaponost (FR)
(74) Mandataire: Maureau, Pierre

(56) Documents cités:
- EP-A- 0 195 101
- EP-A- 0 242 545
- DE-A- 2 507 967
- GB-A- 2 039 595

## Description

La présente invention concerne un mécanisme d'entraînement de portes de type accordéon pour cabines d'ascenseurs.

Les portes d'ascenseurs du type accordéon sont constituées de deux demi-portes dont chacune comprend deux vantaux articulés l'un à l'autre par leurs bords verticaux adjacents, l'un de ces deux vantaux étant articulé, par son autre bord vertical, sur un axe vertical fixe situé au voisinage de l'un des côtés de l'ouverture de la cabine, tandis que le bord libre de l'autre vantail est guidé en translation par un galet d'axe vertical engagé dans une glissière horizontale parallèle au plan de l'ouverture de la cabine.

On connaît deux types différents de mécanismes d'entraînement pour ce genre de portes.

Le premier type de ces mécanismes, généralement appelé "linéaire", agit sur chaque vantail intérieur, c'est-à-dire non articulé sur un axe fixe, parallèlement au plan de l'ouverture, dans un sens ou dans l'autre selon qu'il commande l'ouverture ou la fermeture de la porte.

On conçoit facilement qu'avec ce type de mécanisme, il n'est pas possible d'amener tous les vantaux à plat dans un même plan en position de fermeture de la porte. En effet, dans cette position, tous les axes d'articulation des vantaux seraient alignés, d'où il résulterait un phénomène d'arc-boutement s'opposant à leur pivotement en position d'ouverture.

Ce type de mécanisme linéaire, qui met en oeuvre une cinématique simple, peu encombrante et facile à loger, sans débordement, sur le toit d'une cabine, présente l'inconvénient qu'en position de fermeture de la porte, les vantaux occupent obligatoirement, mais en pure perte, une partie du volume intérieur de la cabine.

Le second type de ces mécanismes agit en faisant pivoter les axes dont sont solidaires les vantaux extérieurs ou menants. A cet effet, ce mécanisme comprend, articulées sur deux manetons portés par un plateau circulaire d'entraînement d'axe vertical situé dans le plan transversal médian de l'ouverture, deux biellettes dont chacune est articulée, par son autre extrémité, sur une manivelle calée sur l'axe d'articulation de l'un des vantaux extérieurs ; le plateau d'entraînement est pivoté d'environ un demi- tour dans un sens ou dans l'autre, selon qu'il commande l'ouverture ou la fermeture de la porte, ce qui imprime aux biellettes un mouvement de pseudo- translation de type sinusoïdal qui permet de ralentir le mouvement de leurs extrémités articulées aux manetons, en fin d'ouverture ou de fermeture de porte.

Sous réserve que les points d'articulation et de guidage des vantaux soient bien disposés en triangle en position d'ouverture de la porte, ce second type de mécanisme permet une ouverture et une fermeture totale de la porte, mais il présente l'inconvénient majeur qu'en position ouverte de la porte, plusieurs pièces du mécanisme dépassent latéralement de la cabine et constituent une gêne lors de certaines interventions d'entretien ou de dépannage.

La demande de brevet européen 0 195 101 décrit une variante d'exécution de ce second type de mécanisme qui, comme le précédent, comporte, en association avec chaque paire de ventaux, un plateau circulaire d'entraînement dont l'axe vertical est situé sensiblement sur la bissectrice de l'angle d'environ 90_{°} balayé par le ventail extérieur ou menant de la demi-porte considérée, et qui est situé au-dessus de ce ventail.

Dans ce mécanisme, chaque plateau porte une coulisse pivotante engagée sur un bras de levier articulé sur un axe fixe vertical situé en arrière de l'axe de pivotement du plateau considéré, et dont l'autre extrémité porte elle-même une coulisse engagée sur une glissière horizontale, solidaire du ventail extérieur de la paire considérée.

On conçoit aisément qu'avec un tel mécanisme, les risques de coincement soient relativement importants, puisque deux éléments coulissants engagés sur deux éléments longilignes obligent ces derniers à pivoter autour de leur axe fixe de rotation. Les efforts exigés pour les manoeuvres d'ouverture et de fermeture de ces portes, sont sans commune mesure avec ceux qui devraient normalement suffire à une telle manoeuvre, en raison non seulement de ces coulissements, mais du très mauvais rendement dont ils sont responsables.

La présente invention vise à remédier à tous ces inconvénients en fournissant un mécanisme ou opérateur qui permet une ouverture et une fermeture totale de la porte, tout en étant totalement logeable, sans débordement, sur le toit de la cabine.

A cet effet, dans le mécanisme qu'elle concerne, chaque plateau circulaire porte, du côté de sa face inférieure, un doigt vertical d'entraînement engagé dans une lumière d'axe longitudinal parallèle au plan de ce vantail, à proximité du bord supérieur de ce dernier et qui est ménagée dans une pièce qui en est solidaire, le diamètre du cercle décrit par le doigt d'entraînement étant déterminé de manière que, lorsqu'il effectue, avec son plateau support, une rotation d'un angle compris entre 180 et 270°, le vantail menant soit lui-même entraîné en rotation de l'une à l'autre de ses positions extrêmes correspondant aux positions d'ouverture et de fermeture de la porte.

Chaque plateau d'entraînement peut donc être placé entièrement et sans débordement sur le toit de la cabine.

La course angulaire de chaque doigt d'entraînement est avantageusement comprise entre 190 et 250°.

Il faut noter aussi que les deux positions extrêmes du doigt d'entraînement sont symétriques par rapport à la bissectrice de l'angle d'environ 90_{°} balayé par le vantail menant.

Suivant une forme d'exécution simple de l'invention, l'un des plateaux d'entraînement est accouplé à un moto-réducteur placé sur le toit de la cabine et le second plateau lui est lié en rotation inverse par un câble sans fin croisé et auquel sont associés des moyens d'amarrage à chacun des plateaux.

De toute façon, l'invention sera bien comprise à l'aide de la description qui suit, en référence au dessin schématique annnexé représentant, à titre d'exemple non limitatif, une forme d'exécution de ce mécanisme d'entraînement de portes pour cabines d'ascenseurs :
Figure 1 est une vue de face en élévation de l'extrémité supérieure d'une cabine d'ascenseur équipée de ce mécanisme ;
Figures 2 et 3 en sont des vues en coupe suivant II-II de figure 1, montrant la porte en position, respectivement, fermée et ouverte.

Le mécanisme de l'invention, ou opérateur, est destiné à commander l'ouverture et la fermeture de la porte d'une cabine d'ascenseur 2, cette porte étant du type accordéon, c'est-à-dire constituée de deux demi-portes 3 et 4 dont chacune comprend deux vantaux 5 et 6 articulés l'un à l'autre par l'un de leurs bords verticaux adjacents, c'est-à-dire suivant un axe vertical 7 ; le vantail extérieur 5 ou menant de chacune de ces demi-portes 3 et 5, c'est-à-dire celui situé le plus près de l'un des côtés de l'ouverture d'accès 8 de la cabine 2, est articulé sur un axe vertical 9 fixe situé au voisinage du côté correspondant de cette ouverture 8, tandis que chaque vantail intérieur 6 ou mené est guidé par l'engagement de l'extrémité supérieure 10, éventuellement constituée par un galet, de son bord libre dans une glissière horizontale parallèle au plan de l'ouverture 8 et non représentée sur le dessin.

Avec ce type de porte dit accordéon, en position de fermeture, les quatre vantaux 5 et 6 doivent être situés dans un même plan parallèle à celui de l'ouverture 8, tandis qu'en position d'ouverture de la porte, les quatre vantaux 5 et 6 doivent être repliés par paires l'un contre l'autre, de manière à dégager totalement l'ouverture 8.

La présente invention vise à atteindre ce résultat sans que le mécanisme, placé sur le toit de la cabine 2, c'est-à-dire au-dessus de l'ouverture 8, ne présente le moindre débordement par rapport au toit de la cabine.

Comme le montrent plus particulièrement les figures 2 et 3, ce mécanisme comprend, en association avec chaque demi-porte 3 et 4, un plateau circulaire d'entraînement, respectivement 11 et 12, dont l'axe vertical, respectivement 11 a et 12a, est situé sur la bissectrice, respectivement 13 et 14, de l'angle balayé par le vantail extérieur 5 considéré lorsqu'il passe de l'une à l'autre de ses positions extrêmes correspondant aux positions fermée et ouverte de la porte 3,4 de la cabine 2.

Dans l'exemple illustrée sur le dessin, l'angle balayé par les vantaux extérieurs 5 est de 90_{°}.

Chaque plateau 11, 12 est situé sur le toit de la cabine 2, au-dessus de la demi-porte correspondante, respectivement, 3 et 4 et il entraîne, directement ou non, un doigt d'entraînement 15, situé du côté de sa face inférieure et engagé dans une lumière 16 dont l'axe longitudinal est parallèle au plan du vantail 5 considéré et qui est ménagée dans une pièce ou partie solidaire de ce vantail 5.

Dans l'exemple illustré sur le dessin, chaque plateau 11 et 12 est susceptible d'être animé d'un mouvement de rotation autour de son axe, respectivement 11 a, 12a, sur une course de 190_{°} au cours de laquelle chaque doigt d'entraînement 15 est déplacé d'une position extrême à l'autre et ces deux positions extrêmes sont symétriques par rapport à la bissectrice 13 ou 14 de l'angle balayé par le vantail extérieur 5 correspondant. Cette disposition est rendue obligatoire par la symétrie de l'agencement de chaque plateau 11 et 12 par rapport à l'angle balayé par le vantail 5 auquel il est associé.

La longueur de chaque lumière 16 est évidemment établie pour permettre le débattement nécessaire du doigt d'entraînement 15 correspondant lors de la manoeuvre d'ouverture ou de fermeture du vantail 5 dans la lumière 16 duquel il est engagé.

La figure 2 montre les portes 3, 4 en position de fermeture et, pour amener cette porte en position d'ouverture comme illustré sur la figure 3, il est nécessaire que les plateaux 11 et 12 soient entraînés en rotation sur une course légèrement supérieure à 180_{°} dans le sens des flèches, respectivement 18 et 19, c'est-à-dire en sens inverse l'un par rapport à l'autre. En fin de rotation des plateaux 11 et 12 dans le sens des flèches 18 et 19, les vantaux extérieurs 5 sont pivotés d'un quart de tour dans le même sens que leur plateau respectif, autour de leurs axes d'articulation 9. Au cours de ce pivotement, ils entraînent le vantail 6 qui leur est associé de manière à l'amener en position d'ouverture de la porte 3,4, position dans laquelle chaque vantail intérieur 6 est rabattu contre le vantail extérieur ou menant associé 5.

Les doigts d'entraînement 15 solidaires des plateaux d'entraînement 11 et 12 sont situés sur un rayon du plateau considéré tel qu'en fin de chacune des courses de rotation du plateau associé 11 ou 12, il est rapproché de l'extrémité de la lumière 16 la plus proche de l'axe d'articulation correspondant 9 du vantail 5 considéré. Grâce à cette disposition, lorsque la porte 3,4 est en position de fermeture comme illustré sur la figure 3, chaque doigt d'entraînement 15 agit, par l'intermédiaire de la lumière 16 dans laquelle il est engagé, sur le vantail 5 qui lui est associé, dans le sens de la flèche 21 qui est orientée tangentiellement au plateau 11 ou 12 considéré, au point d'implantation de ce doigt d'entraînement 15.

Le mécanisme de l'invention permet donc bien d'atteindre le résultat souhaité de permettre un dégagement total de l'ouverture 8 de la cabine 2 en position d'ouverture de la porte 3,4, ainsi qu'une mise dans le même plan, parallèle à celui de l'ouverture 8, de tous les vantaux 5 et 6 en position de fermeture de la porte 3,4, sans pour autant que l'une des pièces constitutives de ce mécanisme ne déborde par rapport au toit de la cabine 2 sur lequel il est placé.

On n'a pas représenté, sur le dessin, le moteur d'entraînement des plateaux 11 et 12. Naturellement, ces deux plateaux 11 et 12 peuvent être entraînés en sens inverse l'un de l'autre, c'est-à-dire dans le sens des flèches 18 et 19, à partir d'un seul et même moto-réducteur dont l'arbre de sortie serait accouplé à l'un des plateaux 11 ou 12, tandis qu'un câble sans fin ou croisé 23 les lierait en rotation inverse l'un de l'autre.

Pour éliminer tout risque de perte de synchronisme entre les mouvements des plateaux 11 et 12 et des demi-portes 3, 4 qui leur sont associées par suite du glissement éventuel du câble 23 sur l'un des plateaux 11 ou 12, le câble 23 est lié positivement à chaque plateau 11 et 12 par tout moyen approprié connu tel que noix ou similaire.

Il faut noter aussi que le mécanisme qui vient d'être décrit permet, par sa conception, un ralentissement du mouvement des vantaux extérieurs 5 et, par conséquent, intérieurs 6, en fin de rotation.

Il faut également noter que ce mécanisme est réversible, de sorte qu'il est possible de manoeuvrer la porte 3,4 dans le sens de l'ouverture et, par conséquent, d'éliminer tout risque d'asphyxie dans la cabine 2 en cas de panne de moteur ou de coupure d'électricité.

## Revendications

1. Mécanisme d'entraînement de portes de type accordéon pour cabines d'ascenseurs, c'est-à-dire de portes du type constitué de deux demi-portes (3, 4) dont chacune comprend deux ventaux (5, 6) articulés l'un à l'autre par leurs bords verticaux adjacents, l'un (5) de ces deux vantaux étant articulé, par son autre bord vertical, sur un axe vertical fixe (9) situé au voisinage de l'un des côtés de l'ouverture (8) de la cabine (2), tandis que le bord libre de l'autre vantail est guidé en translation par un galet (10) d'axe vertical engagé dans une glissière horizontale parallèle au plan de l'ouverture de la cabine (2) et du type dans lequel, il est prévu en association avec chaque demi-porte (3, 4) ou paire de vantaux (5, 6), un plateau circulaire d'entraînement (11, 12) dont l'axe vertical (11 a, 12a), est situé sur la bissectrice (13, 14) de l'angle (a) d'environ 90_{°} balayé par le vantail extérieur (5) ou menant de la demi-porte (3, 4) considérée, qui est situé au-dessus de ce vantail (5) caractérisé en ce que chaque plateau (11, 12) porte, du côté de sa face inférieure, un doigt vertical d'entraînement (15) engagé dans une lumière (16) d'axe longitudinal parallèle au plan de ce vantail (5), à proximité du bord supérieur de ce dernier et qui est ménagée dans une pièce qui en est solidaire, le diamètre du cercle décrit par le doigt d'entraînement (15) étant déterminé de manière que, lorsqu'il effectue, avec son plateau support (11, 12), une rotation d'un angle compris entre 180 et 270_{°}, le vantail menant (5) soit lui-même entraîné en rotation de l'une à l'autre de ses positions extrêmes correspondant aux positions d'ouverture et de fermeture de la porte (3, 4).

2. Mécanisme selon la revendication 1, caractérisé en ce que la course de rotation de chaque plateau (11, 12) est comprise entre 190° et 250°.

3. Mécanisme selon la revendication 1 ou 2, caractérisé en ce que les deux positions extrêmes du doigt d'entraînement (15) sont symétriques par rapport à la bissectrice (13, 14) de l'angle (a) d'environ 90_{°} balayé par le vantail menant (5).

4. Mécanisme selon la revendication 1, 2 ou 3, caractérisé en ce que l'un des plateaux d'entraînement (11 ou 12) est accouplé à un moto-réducteur placé sur le toit de la cabine (2) et le second plateau (12 ou 11) lui est lié en rotation inverse par un câble sans fin croisé (23).

5. Mécanisme selon la revendication 4, caractérisé en ce que le câble (23) est lié positivement à chaque plateau (11, 12) par des moyens appropriés tels que noix ou similaires.

## Patentansprüche

1. Antriebsmechanismus für ziehharmonikaartige Türen von Aufzugskabinen, d.h. für einen Türentyp, der von zwei Halbtüren (3, 4) gebildet wird, die jeweils zwei über ihre einander zugewandten vertikalen Ränder aneinander angelenkte Flügel (5, 6) enthalten, von denen der eine Flügel (5) mit seinem anderen vertikalen Rand an einer festen, im Bereich einer der Seiten der Öffnung (8) der Kabine (2) angeordneten vertikalen Achse (9) angelenkt ist, während der freie Rand des anderen Flügels durch eine Rolle (10) mit vertikaler Achse translatorisch geführt ist, die in eine horizontale, zur Ebene der Öffnung der Kabine (2) parallele Gleitschiene eingreift, wobei in Verbindung mit jeder Halbtüre (3, 4) oder Paar von Flügeln (5, 6) eine kreisförmige Antriebsscheibe (11, 12), deren vertikale Achse (11a, 12a) auf der Winkelhalbierenden (13, 14) des von dem äußeren oder treibenden Flügel (5) der jeweiligen Halbtüre (3, 4) überstrichenen Winkels (a) von etwa 90_{°} angeordnet ist und die sich oberhalb dieses Flügels (5) befindet, vorgesehen ist, dadurch gekennzeichnet, daß jede Scheibe (11,12) an der Seite ihrer unteren Fläche einen vertikalen Antriebsfinger (15) trägt, der in der Nähe des oberen Flügelrandes in ein Langloch (16) mit parallel zur Ebene des Flügels (5) verlaufender Längsachse eingreift, das in einem mit diesem fest verbundenen Teil ausgebildet ist, wobei der Durchmesser des von dem Antriebsfinger (15) beschriebenen Kreises so gewählt ist, daß, wenn er mit seiner Tragscheibe (11,12) eine Rotation um einen Winkel zwischen 180_{°} und 270_{°} ausführt, der treibende Flügel (5) seinerseits zu einer Rotation aus seiner einen Endstellung in seine andere Endstellung angetrieben wird, die der Endstellung und der Schließstellung der Türe (3, 4) entsprechen.

2. Mechanismus nach Anspruch 1, dadurch gekennzeichnet, daß die Rotationsweglänge jeder Scheibe (11, 12) zwischen 190_{°} und 250° enthalten ist.

3. Mechanismus nach Anspruch 1 oder 2, dadurch gekennzeichnet, daß die beiden Endstellungen des Antriebsfingers (15) symmetrisch mit Bezug auf die Winkelhalbierende (13, 14) des von dem treibenden Flügel (5) überstrichenen Winkels (a) von etwa 90_{°} sind.

4. Mechanismus nach Anspruch 1, 2 oder 3, dadurch gekennzeichnet, daß die eine der Antriebsscheiben (11 oder 12) mit einem auf dem Dach der Kabine (2) angeordneten Reduktionsmotor gekuppelt und die zweite Scheibe (12 oder 11) damit über einen gekreuzt verlaufenden endlosen Riemen (23) zu einer entgegengesetzten Rotationsbewegung verbunden ist.

5. Mechanismus nach Anspruch 4, dadurch gekennzeichnet, daß der Riemen (23) mit jeder Scheibe (11, 12) über geeignete Mittel wie Wirtel od.dgl. positiv verbunden ist.

## Claims

1. A driving mechanism for accordian-type doors of lift cars, i.e. for doors of the type constituted by two halfdoors (3, 4) each of which comprises two leaves (5, 6) jointed one to the other by their adjacent vertical edges, one (5) of these two leaves being jointed by its other vertical edge to a vertical fixed axis (9) located in the vicinity of one of the sides of the opening (8) in the car (2), while the free edge of the other leaf is guided in translatory movement by a vertical-axis roller (10) engaging in a horizontal slide parallel to the plane of opening of the lift car (2), and of the type in which there is provided in association with each half-door (3, 4) or pair of leaves (5, 6), a circular drive disc (11, 12) whose vertical axis (11 a, 12a) is located on the bisector (13, 14) of the angle of about 90_{°} through which the external or leading leaf (5) of the half-door (3, 4) in question passes, and which is situated above this leaf (5), characterised in that each disc (11, 12) carries on the side of its lower face a vertical drive pin (15) engaged in an aperture (16) whose longitudinal axis is parallel to the plane of this leaf (5), in the vicinity of the upper edge of the latter, and which is provided in a part which is integral therewith, the diameter of the circle described by the drive pin (15) being so determined that when, with its support disc
(11, 12), it executes a rotation through an angle comprised between 180_{°} and 270_{°}, the leading leaf (5) is itself caused to rotate from one or the other of its extreme positions corresponding to the open or closed positions of the door (3, 4).

3. A mechanism according to Claim 1, characterised in that the path of rotation of each disc (11, 12) is comprised between 190_{°} and 250°.

3. A mechanism according to Claim 1 or 2, characterised in that the two extreme positions of the drive pin (15) are symmetrical relative to the bisector of the angle of about 90° passed through by the leading leaf (5).

4. A mechanism according to Claim 1, 2 or 3, characterised in that one of the drive discs (11 or 12) is coupled to a geared motor placed on the roof of the lift car (2), and the second disc (12 or 11) is connected to the first in a contrarotatory manner by a crossed endless cable (23).

5. A mechanism according to Claim 4, characterised in that the cable (23) is connected positively to each disc (11, 12) by appropriate means, such a nuts or the like.
